# FASCICULE DE BREVET EUROPEEN

(11) **EP 0 115 278 B1**
(45) Date de publication et mention de la délivrance du brevet: **02.03.1988**
(21) Numéro de dépôt: 84100217.3
(22) Date de dépôt: 11.01.1984
(51) Int. Cl.: C11B 9/00, A61K 7/46

(54) **Utilisation de l'acide 1-cyclopenténylacétique en tant qu'ingrédient parfumant, composition parfumante le contenant et produits parfumés**
Verwendung der 1-Cyclopentenylessigsäure als Riechstoff, diesen enthaltende Duftzusammensetzung und parfumierte Produkte
Use of 1-cyclopentenylacetic acid as perfuming ingredient, perfuming composition containing it and perfumed products

(30) Priorité: 26.01.1983 CH 419/83
(43) Date de publication de la demande: 08.08.1984
(73) Titulaire: FIRMENICH SA, CH-1211 Genève 8 (CH)
(72) Inventeur: Uijttewaal, Arnoldus, Dr., CH-1206 Geneve (CH); Kastner, Dietrich, Dr., CH-1261 Givrins (CH)
(74) Mandataire: Salvadori, Giuseppe

(56) Documents cités:
- DE-A- 2 729 121
- S. ARCTANDER: "Perfume and flavor chemicals", 1969, Montclair, N.J. (US)

## Description

La présente invention a trait au domaine de la parfumerie et plus particulièrement elle concerne l'utilisation d'un acide cycloaliphatique insaturé à titre d'ingrédient parfumant pour la préparation de parfums et produits parfumés.

Parmi la variété de composés d'emploi courant en parfumerie, bien peu nombreux sont ceux destinés à conférer le caractère olfactif de type « miel aux compositions ou produits dans lesquels ils sont incorporés. Dans cette classe de composés, le représentant le plus marquant est certainement constitué par l'acide phénylacétique dont l'odeur est douce, tout à la fois animale et de type miel [voir à ce sujet S. Arctander, Perfume and Flavor Chemicals, Sec. 2492, Montclair, N.J., USA (1969)]. Sa note animale est considérée cependant comme étant trop prononcée et son emploi pose souvent des problèmes à l'utilisateur qui doit s'ingénier à trouver des accords appropriés afin de mieux l'harmoniser dans l'ensemble de la composition.

Nous avons maintenant découvert que l'acide 1-cyclopenténylacétique de formule pouvait servir à conférer ou améliorer la note odorante de type miel de parfums et produits parfumés sans pour autant posséder les caractères secondaires propres de l'acide phénylacétique.

Doté de très bonne puissance et d'excellente substantivité, l'acide 1-cyclopenténylacétique de l'invention trouve un emploi fort étendu tant en parfumerie fine que dans des applications techniques, par exemple dans le parfumage de savons, de détergents, en poudre ou liquides, d'articles d'entretien ou de cosmétiques, shampooings ou crèmes de beauté.

Les proportions dans lesquelles le composé de l'invention sert à développer les effets odorants recherchés peuvent varier dans une gamme de valeurs assez étendue. Sa puissance est telle que des quantités de l'ordre de 1-10 rₒₒ en poids par rapport au poids de la composition ou de l'article parfumé peuvent déjà être suffisantes pour obtenir un effet positif. Des concentrations de 0,1-2 % sont utilisées de préférence dans la manufacture de compositions concentrées ou de « coeurs •.

Les techniques de parfumage usuelles peuvent également être utilisées dans le cas de l'emploi de l'acide dont il est question ici. C'est ainsi que l'acide 1-cyclopenténylacétique peut être ajouté soit directement au produit que l'on désire parfumer, soit, plus souvent, sous forme de solution en mélange avec d'autres ingrédients parfumants. Les coingrédients, les solvants ou les supports usuels dont l'utilisation est bien connue par l'homme de l'art conviennent parfaitement à cet effet.

L'acide de l'invention est une entité chimique connue. Sa préparation peut s'effectuer conformément à des méthodes décrites [voir à cet effet le brevet US 1 965 762] ou à partir de cyclopentylidène-acétate de méthyle [voir le brevet US 4 280 934] par hydrolyse de celui-ci suivant le schéma que voici :

La méthode spécifique suivie a été la suivante :

A une solution de l'ester méthylique (700 g) dans 2 It de méthanol on a ajouté goutte à goutte à reflux (70 °C) une solution aqueuse à 30 % de NaOH.

Le mélange réactionnel a été maintenu à 70 °C pendant 1 nuit, puis 2,5 It d'eau y ont été ajoutés et le méthanol a été évaporé. Après acidification avec de l'HCI, séparation de la phase organique, suivie de réextraction à l'éther de la phase aqueuse, on a distillé sous pression réduite les deux phases organiques réunies.

Le produit désiré a été obtenu avec un rendement de 82,3 % à Eb. 96 °C/env. 6,65 Pa. Des traces du composé isomérique de formule étaient également présentes dans le produit obtenu, mais leur présence n'exerce pas d'influence pratique sur la quantité du produit principal.

Il convient de mentionner que le brevet US 1 965 792 précité décrit l'utilisation de certains esters de l'acide en question en tant qu'agents parfumants. Les propriétés utiles de l'acide même avaient cependant échappé à l'inventeur.

L'invention est illustrée de manière plus détaillée par les exemples suivants.

### Exemple 1

L'acide 1-cyclopenténylacétique en solution à 25 % dans le phtalate diéthylique a été ajouté à raison de 2 % dans une pâte de savon commercial à odeur neutre et, suivant les techniques usuelles, la pâte résultante a servi à la manufacture de barres de savons de toilette. L'odeur de l'article obtenu ainsi a été jugée par un groupe d'experts qui l'ont définie comme étant caractérisée par une note distincte de type « miel".

### Exemple 2

Une composition de base de type rose a été préparée en mélangeant les ingrédients suivants (parties en poids) :

En ajoutant à la composition ci-dessus 0,5 parties en poids d'acide 1-cyclopenténylacétique on obtient une nouvelle composition dont le caractère est plus doux, plus arrondi et surtout plus montant.

### Exemple 3

Une composition parfumante de base destinée à être incorporée dans un shampooing a été préparée en mélangeant les ingrédients suivants (parties en poids) :

En ajoutant à la composition de base ci-dessus 10 parties de l'acide 1-cyclopenténylacétique, on obtient une nouvelle composition dont le caractère miel est très prononcé. Son effet doux rend la composition obtenue apte au parfumage d'un shampooing pour enfants.

### Exemple 4

L'acide 1-cyclopenténylacétique en solution à 10 % dans le phtalate diéthylique a été utilisé pour la préparation des divers produits parfumés énumérés ci-dessous. La stabilité de l'effet olfactif obtenu ainsi que la coloration du produit parfumé ont été examinées dans les conditions décrites dans le tableau suivant :

La stabilité olfactive a été également confirmée par des essais d'irradiation ultra-violette prolongée des produits obtenus.

## Revendications

1. Utilisation de l'acide 1-cyclopenténylacétique de formule à titre d'ingrédient parfumant.

2. Composition parfumante caractérisée en ce qu'elle contient à titre d'ingrédient odorant actif l'acide 1-cyclopenténylacétique en mélange avec d'autres coingrédients parfumants usuels.

3. Produit parfumé choisi parmi les savons, les détergents, les articles d'entretien, le talc, les déodorants, les cosmétiques, les shampooings et les crèmes de beauté caractérisé en ce qu'il contient à titre d'ingrédient parfumant actif l'acide 1-cyclopenténylacétique.

## Claims

1. Use of 1-cyclopentenylacetic acid of formula as perfuming ingredient.

2. Perfuming composition characterized in that it contains as fragrant active ingredient 1-cyclopentenylacetic acid in admixture with other current perfuming ingredients.

3. Perfumed product chosen from soaps, detergents, household articles, talc, deodorizers, cosmetics, shampoos and beauty creams characterized in that it contains as fragrant active ingredient 1-cyclopentenylacetic acid.

## Patentansprüche

1. Verwendung von 1-Cyclopentenylessigsäure der formel als Riechstoff.

2. Parfümzusammensetzung dadurch gekennzeichnet, dass sie 1-Cyclopentenylessigsäure als aktiven Bestandteil in einer Mischung mit anderen üblichen Parfümingredienzen enthält.

3. Parfümierte Produkte aus der Gruppe von Seifen, Detergenzien, Haushaltartikeln, Talk, Deodoranten, Kosmetika, Haarwaschmitteln, Schönheitscremen gewählt, welche als aktiven Bestandteil 1-Cyclopentenylessigsäuren enthalten.
